# EUROPÄISCHE PATENTSCHRIFT

(11) **EP 3 410 535 B1**
(45) Veröffentlichungstag und Bekanntmachung des Hinweises auf die Patenterteilung: **20.04.2022**
(21) Anmeldenummer: 18170560.9
(22) Anmeldetag: 03.05.2018
(51) Int. Cl.: H01Q 9/04, H01Q 19/02, H01Q 21/20, H01Q 13/06

(54) **SYSTEM ZUM REDUZIEREN VON STÖREINFLÜSSEN BEI ANTENNEN**
SYSTEM FOR REDUCING INTERFERENCE IN ANTENNAS
SYSTÈME DE RÉDUCTION DES INFLUENCES PERTURBATRICES AU NIVEAU DES ANTENNES

(30) Priorität: 31.05.2017 DE 102017111987
(43) Veröffentlichungstag der Anmeldung: 05.12.2018
(73) Patentinhaber: MBDA Deutschland GmbH, 86529 Schrobenhausen (DE)
(72) Erfinder: Ger, Michael, 86156 Augsburg (DE); Herbold, Georg, 86529 Schrobenhausen-Sandizell (DE)
(74) Vertreter: Isarpatent

(56) Entgegenhaltungen:
- US-A1- 2002 080 086
- US-A1- 2002 097 187
- US-A1- 2010 013 729
- US-B2- 7 733 288

## Beschreibung

Die Erfindung betrifft ein System mit einer Vorrichtung zum Reduzieren von Störeinflüssen bei Antennen, wobei die Vorrichtung eine Basiseinheit zum Befestigen von Antennenelementen und wobei die Basiseinheit mindestens zwei Verbindungselemente zum Verbinden mit mindestens zwei Antennenelementen aufweist.

Unter anderem in militärischen Anwendungen werden Antennen eingesetzt, die Anti-Jamming-Fähigkeiten aufweisen. Dazu werden Global Navigation Satellite System (GNSS) Antennen eingesetzt, die unter dem Begriff Controlled Reception Pattern Antenna (CRPA) bekannt sind. CRPA werden auf Plattformen eingesetzt, wobei die CRPA zumeist im Strahlungsschatten der Plattform angeordnet sind. Dadurch ist die CRPA vor direkten Störwellen geschützt. Allerdings hat sich gezeigt, dass sich ein Teil der Störwellen entlang der Oberfläche der Plattform ausbreiten können. Dabei treffen die Störwellen mit einem positiven Elevationswinkel auf die CRPA und stören den Betrieb der CRPA.

Aus der US 6,278,407 B1 ist es bekannt bei Einzelantennen zur Verminderung von Störungen sog. Choke-Ringe zu verwenden, die als konzentrisch angeordnete Ring- bzw. Hohlzylinderstrukturen ausgebildet sind. Elektromagnetische Oberflächenwellen von Multipath- oder Reflektionssignalen, die sich entlang der Oberfläche der Choke-Ringe ausbreiten, werden im Vergleich zu den sich oberhalb der Choke-Ringe ausbreitenden Wellenanteilen um 180° in der Phase verschoben. Dadurch kann eine Selbstauslöschung entstehen, die eine Dämpfung der Multipath- und Reflektionssignale bewirkt. Allerdings weist diese Anordnung lediglich eine geringe Anti-Jamming-Performance auf und berücksichtigt auch keine Randbedingungen für einen Anti-Jamming-Effekt. US 2002/097187 A1, US 2002/080086 A1, US 2010/013729 A1 und US 7 733 288 B2 offenbaren ähnliche Antennensysteme.

Die Aufgabe der Erfindung ist es damit, eine Vorrichtung bereitzustellen, die verbesserte Anti-Jamming-Performance bei gleichzeitig guter Störabschirmung aufweist.

Die Aufgabe wird gelöst durch die Merkmale der unabhängigen Ansprüche. Vorteilhafte Weiterbildungen sind Gegenstand der abhängigen Ansprüche und der nachfolgenden Beschreibung.

Die Erfindung betrifft ein System zum Reduzieren von Störeinflüssen bei Antennen, gemäß dem Oberbegriff des Patentanspruchs 1.

An der Vorrichtung können damit mittels der Verbindungselemente mindestens zwei Antennenelemente befestigt werden. Dabei erstreckt sich das Dämpfungselement um die mindestens zwei Verbindungselemente herum. Das Dämpfungselement dämpft damit Störungen durch Oberflächenwellen, die von außen auf die mindestens zwei Verbindungselemente einwirken. Gleichzeitig wird eine Dämpfung zwischen den Verbindungselementen vermieden, da das Dämpfungselement sich nicht zwischen die mindestens zwei Verbindungselemente erstreckt. Weiter können die mit den Verbindungselementen verbundenen Antennenelemente nah genug bei einander angeordnet sein, so dass eine Patch-Struktur aufgebaut werden kann. Dadurch erlaubt das Dämpfungselement, dass Antennenelemente, die auf den Verbindungselementen befestigt werden, zusammenwirken können und auf diese Weise eine Anti-Jamming-Funktion bewirken. Das Dämpfungselement bildet damit eine Abschirmung für alle an den Verbindungselementen befestigten Antennenelemente gleichzeitig. Die Vorrichtung berücksichtigt damit auch CRPA-Randbedingungen.

Besonders effektiv werden durch das Dämpfungselement disruptive Einflüsse von Oberflächenwellen gedämpft, wenn die Basiseinheit eine Abschattung der Störwellen bewirkt. Damit werden mit der Vorrichtung Multi-Path-Einflüsse oder EMV-Störungen reduziert. Die Vorrichtung ermöglicht damit Störungen zu reduzieren, wobei gleichzeitig eine Anti-Jamming-Funktion bereitgestellt wird.

Mit Vorteil ist das Dämpfungselement als Choke-Filter ausgebildet. Das Dämpfungselement umfasst dann ring- oder hohlzylinderförmige Strukturen, die sich um die Verbindungselemente erstrecken. Mit einem Choke-Filter können die Effekte der Oberflächenwellenleitung besonders effektiv reduziert werden.

Erfindungsgemäß weist das Dämpfungselement ein erstes Segment mit einem gekrümmten Querschnitt auf, wobei das erste Segment sich um mindestens ein erstes der mindestens zwei Verbindungselemente erstreckt. Der Querschnitt ist dabei parallel zur Basiseinheit angeordnet. Die Krümmung ist daher bei einer Draufsicht auf die Basiseinheit am ersten Segment zu erkennen.

Das Dämpfungselement weist vorteilhafterweise ein zweites Segment mit einem gekrümmten Querschnitt auf, wobei das zweite Segment über ein Verbindungssegment mit dem ersten Segment verbunden ist und sich um mindestens ein zweites der mindestens zwei Verbindungselemente erstreckt. Dabei kann das Verbindungssegment zweckmäßigerweise eine Krümmung und/oder eine Kante aufweisen. Das Dämpfungselement kann damit in seiner Gesamtheit eine andere als eine Ring- oder Hohlzylinderform annehmen. Die Segmente des Dämpfungselements können entlang ihrer Erstreckung um ein Verbindungselement an einem Ende von einem Zwischenraum der Verbindungselemente weg und an einem anderen Ende auf einen Zwischenraum der Verbindungselemente gerichtet sein. An den jeweiligen Enden werden die Segmente durch die Verbindungssegmente miteinander verbunden, wobei die Verbindungssegmente einen Richtungswechsel in der Erstreckungsrichtung der Segmente überbrücken.

Vorteilhafterweise weist die Vorrichtung einen äußeren Choke-Ring auf, der an der Basiseinheit befestigt ist und sich ringförmig um das Dämpfungselement und um die mindestens zwei Verbindungselemente erstreckt.

Weiter kann die Vorrichtung mit Vorteil einen inneren Choke-Ring, der sich ringförmig um ein Verbindungselement erstreckt und der zwischen dem Dämpfungselement und dem Verbindungselement angeordnet ist, aufweisen.

Es ist weiter vorteilhaft, wenn um jedes Verbindungselement jeweils mindestens ein innerer Choke-Ring angeordnet ist.

Vorteilhafterweise schneidet mindestens ein innerer Choke-Ring des Verbindungselements mindestens einen Choke-Ring eines benachbarten Verbindungselements. Durch das Schneiden der benachbarten Choke-Ringe wird eine Platzersparnis bewirkt. Dadurch können die Verbindungselemente weiterhin nah genug an einander angeordnet werden, so dass mit ihnen befestigte Antennenelemente eine gemeinsame Anti-Jamming-Funktion bewirken können. Zweckmäßigerweise weist die Vorrichtung mindestens zwei Dämpfungselemente auf, wobei sich eines der mindestens zwei Dämpfungselemente um das andere der mindestens zwei Dämpfungselemente erstreckt. Das eine der mindestens zwei Dämpfungselemente umschließt das andere Dämpfungselement und schließt damit weiter eine größere Fläche als das andere Dämpfungselement ein. Auf diese Weise können mehrere und/oder auf verschiedene Frequenzen wirkende Dämpfungselemente um die Verbindungselemente angeordnet werden, so dass die Dämpfwirkung weiter erhöht wird.

Es ist vorteilhaft, wenn das Antennen-Feld ein CRPA-Feld ist. Mit dem CRPA-Feld können Signale gerichtet empfangen werden. Weiter kann die Basiseinheit als eine erste Abschirmung gegen Störstrahlung wirken, indem das Antennen-Feld in den Strahlungsschatten der Basiseinheit angeordnet wird. Dabei kann z. B. die Basiseinheit mit dem Antennen-Feld aus der Störstrahlung gedreht werden. Alternativ kann das Antennen-Feld bereits im Vorfeld so angeordnet werden, dass erwartete Störstrahlung durch die Basiseinheit abgeschirmt wird. Vorteilhafterweise weist das System ein Abdeckelement auf, wobei die Vorrichtung zwischen der Basiseinheit und dem Abdeckelement angeordnet ist. Mit dem Abdeckelement kann die Vorrichtung vor starken durch Wind oder schnelle Fortbewegung verursachten Luftströmungen geschützt werden. Weiter werden mit der Abdeckung Kollisionen mit von der Luftströmung mitgeführten Gegenständen vermindert.

Weiter betrifft die Erfindung ein Fortbewegungsmittel umfassend eine oben beschriebene Vorrichtung oder ein oben beschriebenes System.

Im Folgenden wird die Erfindung anhand einer beispielhaften Ausführungsform mittels der beigefügten Zeichnung beschrieben. Es zeigen:
- Figur 1: eine schematische Querschnittsdarstellung einer Vorrichtung;
- Figur 2: eine schematische Darstellung einer Bodenplatte in einem Störfeld;
- Figur 3: eine schematische Darstellung einer Vorrichtung mit drei Verbindungs-elementen;
- Figur 4: eine schematische Darstellung einer Vorrichtung mit vier Verbindungs-elementen;
- Figur 5: eine schematische Darstellung einer Vorrichtung mit sich überschnei-denden Choke-Ringen; und
- Figur 6: eine schematische Querschnittsdarstellung einer Vorrichtung mit Abdeckplatte.

Die Vorrichtung wird im Folgenden in ihrer Gesamtheit mit dem Bezugszeichen 1 bezeichnet, wie in Figur 1 dargestellt. Die Vorrichtung umfasst eine Basiseinheit 14 zum Befestigen von Antennenelementen 11. Weiter umfasst die Vorrichtung ein Dämpfungselement 12, 12' zum Reduzieren der Feldstärke von Oberflächenwellen an der Basiseinheit 14.

Zum Befestigen der Antennenelemente 11 weist die Basiseinheit 14 Verbindungselemente 13 auf, die auf einem abgesenkten Teil 10 der Basiseinheit 14 befestigt sein können. Die Antennenelemente 11 werden ihrerseits mit den Verbindungselementen 13 verbunden, wobei ein Verbindungselement 13 zwischen einem Antennenelement 11 und dem abgesenkten Teil 10 der Basiseinheit 14 angeordnet ist.

Die Antennenelemente 11 können Teilkomponenten eines Antennen-Felds 4 sein, wobei das Antennen-Feld 4 ein CRPA-Feld bildet. Damit wirken die Antennenelemente 11 zusammen und können richtungsbestimmt Signale empfangen.

Zusammen mit der Vorrichtung 1 bildet das Antennen-Feld 4 ein System 3 zum Reduzieren von Störeinflüssen bei Antennen. Dabei weist das Antennen-Feld 4 mindestens zwei Antennenelemente 11 auf, die mit je einem der Verbindungselemente 13 verbunden sind.

Das Dämpfungselement 12 ist in Figur 1 als Stufe dargestellt, die sich von der Bodenplatte 14 zu dem abgesenkten Teil 10 der Bodenplatte 14 erstreckt. Die in Figur 1 dargestellten Pfeile stellen den Weg von elektromagnetischer Störstrahlung dar. Am Dämpfungselement 12, 12' breitet sich die Störstrahlung in verschiedene Richtungen aus. Ein erster Teil gelangt direkt zum Antennenelement 11, der zweite Teil pflanzt sich entlang des Dämpfungselements 12, des abgesenkten Teils 10 und dem Verbindungselement 13 fort. Der zweite Teil erfährt dabei eine Phasenverschiebung um 180°. Das bedeutet, dass er an der Position des Antennenelements 11 auf exakt gegenphasige Störstrahlung des ersten Teils trifft. Dabei findet eine gegenseitige Auslöschung beiden Teile der Störstrahlung statt.

Figur 2 zeigt den Abschattungseffekt der Basiseinheit 14. Ein Störsender 20 sendet Störstrahlung 21 aus. Die Störstrahlung trifft auf die Basiseinheit 14 und wird von ihr reflektiert oder absorbiert. Die Verbindungselemente 13 mit den Antennenelementen 11 werden durch die Basiseinheit 14 abgeschirmt. Sie liegen im Strahlungsschatten der Basiseinheit 14. Allerdings breiten sich entlang der Oberfläche der Basiseinheit 14 oben beschriebenen Oberflächenwellen aus, die mit den Pfeilen dargestellt sind. Diese Oberflächenwellen können auf die Antennenelemente 11 treffen und eine Signalstörung bewirken. Mittels des Dämpfungselements 12 werden die Oberflächenwellen der Störstrahlung 21 gedämpft.

Die Basiseinheit 14 kann dabei mit einem Fortbewegungsmittel 2 verbunden sein. Das Fortbewegungsmittel 2 kann dabei zum Beispiel ein Flugzeug, ein Fahrzeug, oder ein Wasserfahrzeug sein. Alternativ kann die Basiseinheit 14 auch stationär an einer Plattform befestigt sein.

In Figur 3 wird eine Vorrichtung 1 mit drei Verbindungselementen 13 dargestellt. Die drei Verbindungselemente 13 können jeweils ein Antennenelement 11 aufnehmen, wobei jedes Antennenelement 11 ein Teil eines CRPA-Feldes ist. Um jedes der Verbindungselemente 13 ist in dieser Ausführungsform ein innerer Choke-Ring 15 angeordnet. Der Choke-Ring 15 ist dabei eine ringförmige bzw. hohlzylinderartige Struktur, die das jeweilige Verbindungselement 13 vollständig in einer Ebene umschließt.

Ein Dämpfungselement 12 erstreckt sich um alle drei Verbindungselemente 13 und die inneren Choke-Ringe 15 herum. Das Dämpfungselement 12 ist dabei als Choke-Filter ausgebildet. Weiter weist das Dämpfungselement 12 ein erstes Segment 17 mit einem gekrümmten Querschnitt auf. Das erste Segment 17 erstreckt sich um ein erstes Verbindungselement 13, wobei die Erstreckung um das erste Verbindungselement lediglich teilweise erfolgt. Damit ist gemeint, dass das erste Segment 17 sich in der Ebene der Basiseinheit 14 nicht vollständig um das Verbindungselement 13 herum erstreckt.

Das Dämpfungselement 12 weist weiter ein Verbindungssegment 18 auf, das das erste Segment 17 mit einem zweiten Segment 17' des Dämpfungselements 12 verbindet. Das zweite Segment 17' erstreckt sich teilweise um ein anderes Verbindungselement 13 als das erste Segment 17.

Das Verbindungssegment 18 weist in Figur 3 eine Kante auf, die zwischen die Verbindungselemente 13 weist und einen Richtungswechsel in der Erstreckung des Dämpfungselements 12 um die Verbindungselemente 13 bewirkt. In alternativen nicht dargestellten Ausführungsformen kann das Verbindungselement auch gekrümmt oder gerade ausgebildet sein. Das Verbindungssegment 18 bewirkt ausgehend vom ersten Segment 17 einen Richtungswechsel in der Erstreckung des Dämpfungselements 12 um die Verbindungselemente 13. Das auf das Verbindungssegment 18 folgende zweite Segment 17' bewirkt seinerseits einer Richtungsänderung gegenüber der von dem Verbindungssegment 18 vorgegebenen Richtung für das Dämpfungselement 12.

Insgesamt weist das Dämpfungselement 12 drei Verbindungssegmente 18 und drei Segmente 17 auf. Damit ist das Dämpfungselement 12 auf die jeweiligen Verbindungselemente 13 bzw. die auf den Verbindungselementen befestigten Antennenelemente 11, die ein CRPA-Feld bilden, angepasst. Die Anzahl der Verbindungssegmente 18 und der Segment 17 richtet sich nach der Anzahl der außen an dem durch die Verbindungselemente 13 definierten Feld liegenden Verbindungselemente 13. So kann zum Beispiel ein Verbindungselement 13 zwischen mehreren Verbindungselementen 13 angeordnet sein. Dann würde sich die Anzahl der Verbindungssegmente 18 und der Segmente 17 des Dämpfungselements 12 sich nach der Anzahl der äußeren Verbindungselemente 13 richten. Das Dämpfungselement 12 bildet damit eine Kontur ab, die durch die äußeren Verbindungselemente 13 gebildet wird.

Die Ausgestaltung der Verbindungselemente 18 sowie der überstrichene Winkel der Erstreckung der ersten und zweiten Segmente 17, 17' um die Verbindungselemente 13 ermöglicht die Anpassung des Dämpfungselements 12 an die Randbedingungen eines CRPA-Feldes. So kann das Dämpfungselement 12 genau darauf abgestimmt werden, dass es zwar teilweise zwischen die Verbindungselemente 13 angeordnet ist, dabei jedoch die Funktion der mit den Verbindungselementen 13 verbundenen Antennenelementen 11 nicht stört. Auf diese Weise wird mittels des Dämpfungselements 12 eine optimale Dämpfungsfunktion bei gleichzeitiger optimaler Funktion der Antennenelemente 11 bewirkt.

Um das Dämpfungselement 12 ist ein zweites Dämpfungselement 12' angeordnet. Das zweite Dämpfungselement 12' erstreckt sich um das Dämpfungselement 12 herum und damit auch um die Verbindungselemente 13.

Das zweite Dämpfungselement 12' wird in Kombination mit dem Dämpfungselement 12 und den inneren Choke-Ringen 15 eine verbesserte Dämpfung von Störstrahlung, die durch Oberflächenwellen entlang der Basiseinheit 14 zu den Antennenelementen 11 gelangt.

Weiter kann sich um das zweite Dämpfungselement 12' ein äußerer Choke-Ring 16 erstrecken. Der Choke-Ring 16 umschließt dabei die gesamten vorbeschriebenen Komponenten in der Ebene der Basiseinheit 14.

Die Choke-Ringe 15, 16 sowie die Dämpfungselemente 12, 12' können für die Dämpfung von unterschiedlichen Störstrahlungsfrequenzen optimiert werden. Damit kann eine breite Palette von verschiedenen Frequenzbändern effektiv gedämpft werden.

Figur 4 zeigt eine Vorrichtung mit vier Verbindungselementen 13. Das Dämpfungselement 12 weist in dieser Ausführungsform ein erstes Segment 17 auf, dass sich teilweise um ein einzelnes Verbindungselement 13 erstreckt. Dabei ist der von dem ersten Segment 17 überstrichenem Winkel in Figur 4 kleiner als der von dem Segment 17 überstrichenem Winkel aus Figur 3. Das sich an das erste Segment 17 in Figur 4 anschließende Verbindungssegment 18 ragt damit nicht so tief zwischen die Verbindungselemente 13 hinein wie das Verbindungselement 18 aus Figur 3.

Das Dämpfungselement 12 hat in dieser Ausführungsform entsprechend der vier äußeren Verbindungselemente 13 vier Segmente 17, 17' und vier Verbindungssegmente 18.

Figur 5 zeigt eine Vorrichtung 1, die mehrere innere Choke-Ringe 15, 15' aufweist. Alle inneren Choke-Ringe 15, 15' erstrecken sich dabei ringförmig um ein einzelnes Verbindungselement 13. Jedes Verbindungselemente 13 der Vorrichtung 1 weist dabei mehrere Choke-Ringe 15, 15' auf.

Dabei sind die Choke-Ringe 15 innerhalb der Choke-Ringe 15' angeordnet. Weiter schneiden sich die Choke-Ringe 15' mit den Choke-Ringen 15' der benachbarten Verbindungselemente 13. In der vorliegenden Ausführungsform schneiden die Choke-Ringe 15' auch die Choke-Ringe 15 der benachbarten Verbindungselemente 13. Dies ist jedoch optional.

Um die Choke-Ringe 15' und damit um die Verbindungselemente 13 erstreckt sich ein Dämpfungselement 12, dass sich dabei um alle Verbindungselemente 13 und um alle Choke-Ringe 15' erstreckt.

In Figur 6 wird die Vorrichtung 1 durch ein Abdeckelement 19 bedeckt, das einen mechanischen Schutz für die Antennenelemente 11 und die Choke-Ringe 15, 16 sowie das Dämpfungselement 12 vor Luftwirbeln oder mit einer Luftströmung mitgeführten Gegenständen bildet. Dies ist vor allem dann nötig, wenn die Vorrichtung 1 an einem Fortbewegungsmittel 2 angeordnet ist. Eine Beschädigung der Choke-Ringe 15, 16 oder des Dämpfungselements 12 durch mit der Luftströmung mitgeführte Gegenstände oder gar durch von dem Fortbewegungsmittel aufgewirbelten Teilchen würde ansonsten eine deutliche Verringerung der Abschirmung von Störstrahlung zufolge haben.

Das Abdeckelement 19 kann dabei beispielsweise als Platte oder als Netz bzw. Gitter ausgebildet sein. Das Material des Abdeckelement 19 muss dabei durchlässig für elektromagnetische Strahlung sein, um die Funktion der Antennenelemente 11 nicht zu behindern. Weiter kann das Abdeckelement 19 direkt an der Basiseinheit 14 befestigt sein. Alternativ kann das Abdeckelement 19 an dem abgesenkten Teil 10, den Choke-Ringen 15, 16 oder dem Dämpfungselement 12 befestigt sein.

Das Abdeckelement 19 kann weiter eine ebene Fläche mit der Basiseinheit 14 bilden. Auf diese Weise kann die Position der Antennenelemente 11 verborgen werden. Alternativ kann das Abdeckelement 19 eine Stufe zu der Basiseinheit 14 aufweisen. In diesem Fall lässt sich das Abdeckelement 19 leicht von der Vorrichtung 1 entfernen, da ein Betreiber es am Rand leicht ergreifen kann.

## Patentansprüche

1. System (3) zum Reduzieren von Störeinflüssen bei Antennen mit
einem Antennenfeld mit mindestens zwei Antennenelementen (11); und
einer Vorrichtung zum Reduzieren von Störeinflüssen bei Antennen, wobei die Vorrichtung (1)
eine Basiseinheit (14) zum Befestigen der Antennenelemente (11) und
ein Dämpfungselement (12, 12') zum Reduzieren der Feldstärke von Oberflächenwellen an der Basiseinheit (14) aufweist,
wobei die Basiseinheit (14) mindestens zwei Verbindungselemente (13) aufweist, wobei jedes der mindestens zwei Verbindungselemente jeweils eines der mindestens zwei Antennenelemente (11) direkt mit der Basiseinheit (14) verbindet,
wobei das Dämpfungselement (12, 12') auf der Basiseinheit (14) befestigt ist und sich um die mindestens zwei Verbindungselemente (13) erstreckt, und
wobei das Dämpfungselement (12, 12') ein erstes Segment (17) mit einem parallel zur Basiseinheit (14) angeordneten, gekrümmten Querschnitt aufweist, wobei das erste Segment (17) sich um mindestens ein erstes der mindestens zwei Verbindungselemente (13) erstreckt.

2. System nach Anspruch 1, wobei das Dämpfungselement (12, 12') als Choke-Filter ausgebildet ist.

3. System nach Anspruch 1 oder 2, wobei das Dämpfungselement (12, 12') ein zweites Segment (17') mit einem parallel zur Basiseinheit (14) angeordneten, gekrümmten Querschnitt aufweist, wobei das zweite Segment (17') über ein Verbindungssegment (18) mit dem ersten Segment (17) verbunden ist und sich um mindestens ein zweites der mindestens zwei Verbindungselemente (13) erstreckt.

4. System nach Anspruch 3, wobei das Verbindungssegment (18) eine Krümmung und/oder eine Kante aufweist.

5. System nach einem der Ansprüche 1 bis 4, wobei die Vorrichtung (1) einen äußeren Choke-Ring (16), der an der Basiseinheit (14) befestigt ist und sich ringförmig um das Dämpfungselement (12, 12') und um die mindestens zwei Verbindungselemente (13) erstreckt, aufweist.

6. System nach einem der Ansprüche 1 bis 5, wobei die Vorrichtung (1) einen inneren Choke-Ring (15), sich ringförmig um ein Verbindungselement (13) erstreckt und der zwischen dem Dämpfungselement (12) und dem Verbindungselement (13) angeordnet ist, aufweist.

7. System nach Anspruch 6, wobei um jedes Verbindungselement (13) jeweils mindestens ein innerer Choke-Ring (15) angeordnet ist.

8. System nach Anspruch 7, wobei mindestens ein innerer Choke-Ring (15) eines Verbindungselements (13) mit mindestens einen Choke-Ring (15) eines benachbarten Verbindungselements (13) überschneidend angeordnet ist.

9. System nach einem der Ansprüche 1 bis 8, wobei die Vorrichtung (1) mindestens zwei Dämpfungselemente (12, 12') aufweist, wobei sich eines der mindestens zwei Dämpfungselemente (12, 12') um das andere der mindestens zwei Dämpfungselemente (12, 12') erstreckt.

10. System (3) nach einem der vorhergehenden Ansprüche, wobei das Antennen-Feld (4) ein controlled reception pattern antenna (CRPA) Feld ist.

11. System (3) nach einem der vorhergehenden Ansprüche, wobei das System (3) ein Abdeckelement (19) aufweist, wobei die Vorrichtung (1) zwischen der Basiseinheit (14) und dem Abdeckelement (19) angeordnet ist.

12. Fortbewegungsmittel (2) umfassend ein System (3) nach einem der Ansprüche 1 bis 11.

## Claims

1. System (3) for reducing interference effects in antennae, comprising
an antenna field comprising at least two antenna elements (11); and
a device for reducing interference effects in antennae, the device (1) having
a base unit (14) for fixing the antenna elements (11) and an attenuation element (12, 12') for reducing the field strength of surface waves at the base unit (14),
the base unit (14) having at least two connecting elements (13), each of the at least two connecting elements connecting an associated one of the at least two antenna elements (11) directly to the base unit (14),
the attenuation element (12, 12') being fixed on the base unit (14) and extending around the at least two connecting elements (13), and
the attenuation element (12, 12') having a first segment (17), with a curved cross section arranged parallel to the base unit (14), the first segment (17) extending around at least a first of the at least two connecting elements (13).

2. System according to claim 1, wherein the attenuation element (12, 12') is formed as a choke filter.

3. System according to either claim 1 or claim 2, wherein the attenuation element (12, 12') has a second segment (17'), with a curved cross section arranged parallel to the base unit (14), the second segment (17') being connected to the first segment (17) via a connecting segment (18) and extending around at least a second of the at least two connecting elements (13).

4. System according to claim 3, the connecting segment (18) having a curvature and/or an angle.

5. System according to any of claims 1 to 4, wherein the device (1) has an external choke ring (16), which is fixed to the base unit (14) and extends annularly around the attenuation element (12, 12') and around the at least two connecting elements (13).

6. System according to any of claims 1 to 5, wherein the device (1) has an internal choke ring (15), which extends annularly around a connecting element (13) and which is arranged between the attenuation element (12) and the connecting element (13).

7. System according to claim 6, wherein at least one associated internal choke ring (15) is arranged around each connecting element (13).

8. System according to claim 7, wherein at least one internal choke ring (15) of a connecting element (13) is arranged overlapping with at least one choke ring (15) of an adjacent connecting element (13).

9. System according to any of claims 1 to 8, wherein the device (1) has at least two attenuation elements (12, 12'), one of the at least two attenuation elements (12, 12') extending around the other of the at least two attenuation elements (12, 12').

10. System (3) according to any of the preceding claims, wherein the antenna field (4) is a controlled reception pattern antenna (CRPA) field.

11. System (3) according to any of the preceding claims, wherein the system (3) has a cover element (19), the device (1) being arranged between the base unit (14) and the cover element (19).

12. Locomotion means (2) comprising a system (3) according to any of claims 1 to 11.

## Revendications

1. Système (3) pour réduire les influences perturbatrices sur des antennes, comprenant
un champ d'antennes avec au moins deux éléments d'antenne (11) ; et
un dispositif pour réduire les influences perturbatrices sur des antennes, le dispositif (1) présentant une unité de base (14) pour fixer les éléments d'antenne (11) et
un élément d'atténuation (12, 12') pour réduire l'intensité de champ des ondes de surface sur l'unité de base (14), dans lequel l'unité de base (14) présente au moins deux éléments de liaison (13), chacun desdits au moins deux éléments de liaison reliant respectivement l'un desdits au moins deux éléments d'antenne (11) directement à l'unité de base (14),
dans lequel l'élément d'atténuation (12, 12') est fixé sur l'unité de base (14) et s'étend autour desdits au moins deux éléments de liaison (13), et
dans lequel l'élément d'atténuation (12, 12') présente un premier segment (17) ayant une section transversale incurvée disposée parallèlement à l'unité de base (14), le premier segment (17) s'étendant autour d'au moins un premier desdits au moins deux éléments de liaison (13).

2. Système selon la revendication 1, dans lequel l'élément d'atténuation (12, 12') est réalisé sous la forme d'un filtre atténuateur.

3. Système selon la revendication 1 ou 2, dans lequel l'élément d'atténuation (12, 12') présente un deuxième segment (17') ayant une section transversale incurvée disposée parallèlement à l'unité de base (14), le deuxième segment (17') étant relié au premier segment (17) par un segment de liaison (18) et s'étendant autour d'au moins un deuxième desdits au moins deux éléments de liaison (13).

4. Système selon la revendication 3, dans lequel le segment de liaison (18) présente une courbure et/ou une arête.

5. Système selon l'une des revendications 1 à 4, dans lequel le dispositif (1) présente un anneau d'étranglement extérieur (16) qui est fixé à l'unité de base (14) et s'étend annulairement autour de l'élément d'atténuation (12, 12') et autour desdits au moins deux éléments de liaison (13).

6. Système selon l'une des revendications 1 à 5, dans lequel le dispositif (1) présente un anneau d'étranglement intérieur (15) qui s'étend annulairement autour d'un élément de liaison (13) et est disposé entre l'élément d'atténuation (12) et l'élément de liaison (13).

7. Système selon la revendication 6, dans lequel au moins un anneau d'étranglement intérieur (15) est disposé autour de chaque élément de liaison (13).

8. Système selon la revendication 7, dans lequel au moins un anneau d'étranglement intérieur (15) d'un élément de liaison (13) est disposé de manière à chevaucher au moins un anneau d'étranglement (15) d'un élément de liaison (13) adjacent.

9. Système selon l'une des revendications 1 à 8, dans lequel le dispositif (1) présente au moins deux éléments d'atténuation (12, 12'), l'un desdits au moins deux éléments d'atténuation (12, 12') s'étendant autour de l'autre desdits au moins deux éléments d'atténuation (12, 12').

10. Système (3) selon l'une des revendications précédentes, dans lequel le champ d'antennes (4) est un champ d'antennes à diagramme de réception contrôlé (controlled reception pattern antenna, CRPA).

11. Système (3) selon l'une des revendications précédentes, dans lequel le système (3) présente un élément de recouvrement (19), le dispositif (1) étant disposé entre l'unité de base (14) et l'élément de recouvrement (19).

12. Moyen de locomotion (2) comprenant un système (3) selon l'une des revendications 1 à 11.
